# EUROPÄISCHE PATENTSCHRIFT

(11) **EP 0 477 314 B1**
(45) Veröffentlichungstag und Bekanntmachung des Hinweises auf die Patenterteilung: **07.12.1994**
(21) Anmeldenummer: 91906433.7
(22) Anmeldetag: 16.03.1991
(51) Int. Cl.: A63C 9/00, A63C 5/12

(54) **STOSSDÄMPFER ZUR BEFESTIGUNG VON SKIBINDUNGEN**
SHOCK ABSORBER FOR INSERTION IN SKI BINDINGS
AMORTISSEUR POUR LE MONTAGE DE FIXATIONS DE SKI

(30) Priorität: 12.04.1990 AT 884/90
(43) Veröffentlichungstag der Anmeldung: 01.04.1992
(73) Patentinhaber: HTM Sport- und Freizeitgeräte Aktiengesellschaft, A-2320 Schwechat (AT)
(72) Erfinder: HÖLZL, Klaus, A-1090 Wien (AT)
(74) Vertreter: Szász, Tibor, Dipl.-Ing.
(86) Internationale Anmeldenummer: EP9100504
(87) Internationale Veröffentlichungsnummer: WO9116112

(56) Entgegenhaltungen:
- EP-A- 0 354 379
- DE-A- 3 934 888
- FR-A- 2 383 680
- NO-A- 80 939
- US-A- 3 917 298

## Beschreibung

Die Erfindung betrifft einen Ski mit einem Stoßdämpfer zur Befestigung von Skibindungen, wobei der Ski einen Kern und einen Obergurt und die Skibindung eine Grund- bzw. Bindungsplatte mit Aufnahmestellen für als Metallschrauben ausgebildete Befestigungsschrauben aufweist, und wobei in einer Ausnehmung des Kerns mindestens eine die Schrauben aufnehmende und verankernde Einlage vorgesehen ist, welche durch zumindest eine Schicht aus hochfestem Material, wie z.B. aus einer Metallschicht, vorzugsweise aus einer Aluminiumlegierung und/oder aus GFK-Gewebelaminaten, gebildet ist, wobei jede Einlage außer der hochfesten Schicht mindestens eine, vorzugsweise über dieser angeordnete Schicht aus elastomerem Material, wie Gummi, Silikonkautschuk od.dgl. aufweist, und wobei mindestens eine Distanzhülse vorgesehen ist, welche bei auf dem Ski montierter Skibindung sich auf der hochfesten Schicht abstützt und die Schicht aus elastomerem Material sowie den Obergurt des Ski, zumindest letzteren mit Spiel, durchsetzt und die Distanzhülse über die Oberseite des Ski vorsteht und die Skibindung, insbesondere deren Grund- bzw. Bindungsplatte, in einem Abstand von der Oberseite des Ski hält.

Einen Ski mit einem Stoßdämpfer dieser Art offenbart die EP-A2-0354.379. Außerdem ist ein solcher Ski mit einem Stoßdämpfer der Öffentlichkeit seit der ISPO '89 durch Produkte, Kataloge und darstellende Erläuterungen zugänglich gemacht worden. Bei dieser bekannten Ausführung sind im Kern des Ski die zur Aufnahme der Befestigungsschrauben dienenden Einsätze in Form von mehrschichtigen Streifen ausgebildet, so daß vordere und hintere Befestigungsschrauben, die jeweils an einer Seite eines Skibindungsteils vorgesehen sind, jeweils mittels einer Einlage aufgenommen werden können. Wenn auch diese Ausführung vorteilhafte Dämpfungseigenschaften aufweist, kommt es fallsweise zu Toleranzproblemen, weil die streifenförmigen Einlagen während der Herstellung der Ski miteingebaut werden müssen, so daß bei unterschiedlich breiten Ski und bei Skibindungsteilen mit verschiedenen Bohrbildern die optimale Lage zwischen den Befestigungsschrauben und der streifenförmigen Einlagen nicht immer erreicht werden kann.

Aufgabe der vorliegenden Erfindung ist es, hier Abhilfe zu schaffen und die Anordnung der Dämpfungselemente an die jeweiligen Bohrbilder der zu befestigenden Skibindungsteile entsprechend vorzunehmen.

Gelöst wird die gestellte Aufgabe durch die kennzeichnenden Merkmale des Anspruches 1. Dadurch, daß die Einlage in einer Buchse mit glatter Innenwand untergebracht ist, welche Buchse ihrerseits in einer Bohrung des Ski eingesetzt und mittels ihrer an der Außenwand vorgesehenen zum Verankern, insbesondere Verschrauben geeigneten Mitteln mit dem Skikörper fest, aber lösbar verbunden werden kann, wird die Anpassung an das jeweilige Bohrbild problemlos erreicht, da die Stoßdämpfer anläßlich der Montage der Bindung in den Ski eingesetzt werden können.

Für das Einsetzen der Einlagen in die einzelnen Buchsen bieten sich grundsätzlich zwei verschiedene Möglichkeiten an. Nach Anspruch 2 ist die Buchse zum Einsetzen der Einlage an der Oberseite offen, welche nach Einsetzen der Einlage mittels eines Deckels verschlossen wird. Dabei ist die Montage einfach, allerdings muß die Verbindung zwischen Buchse und Deckel derart gestaltet sein, daß diese Verbindung den auftretenden Belastungen standhalten kann.

Wenn die Merkmale des Anspruches 3 zur Anwendung gelangen, so ist zwar der Zusammenbau der aus Buchse und Einlage bestehenden Einheit etwas aufwendiger, jedoch mit dem Vorteil verbunden, daß die auftretenden Belastungen vom gesamten Körper der Buchse aufgenommen werden können. Der die Unterseite der Buchse verschließende Bodendeckel - in der weiteren Folge auch "Bodenabdeckung" genannt - ist keiner Belastung ausgesetzt, so daß diese Verbindung einfach gestaltet werden kann.

Durch die Ausgestaltung nach den Merkmalen der Ansprüche 4 bis 6 wird die Stabilität der hochfesten Schicht der Einlage dadurch erhöht, daß die Distanzhülse mit dieser fest verbunden ist. Dabei wird nach Anspruch 4 das Gegengewinde für die Metallschraube nach wie vor in der als Scheibe ausgebildeten Schicht aus hochfestem Material ausgebildet. Die Maßnahmen nach Anspruch 5 haben den Vorteil, daß die Distanzhülse durch die Mantelfläche des zylindrischen Aufnahmeteiles selbst gebildet ist. Durch die Merkmale des Anspruches 6 ergibt sich der Vorteil, daß der Aufnahmeteil als Schraubenbolzen ausgebildet ist, dessen freier Endbereich das Gewinde trägt und mit einer ein Innengewinde aufweisenden Hülsenschraube verschraubbar ist.

Die Erfindung betrifft auch einen Ski mit einem Stoßdämpfer zur Befestigung von Skibindungen, wobei der Ski einen Kern und einen Obergurt und die Skibindung eine Grund- bzw. Bindungsplatte mit Aufnahmestellen für Befestigungselemente aufweist, und wobei in einer Ausnehmung des Ski mindestens eine Einlage vorgesehen ist, welche zylindrisch ausgestaltete Aufnahmeteile für die Befestigungselemente aufweist, wobei die Einlage durch zumindest eine Schicht aus hochfestem Material, wie z.B. aus einer Metallschicht, gebildet ist, wobei im Inneren des Ski zumindest oberhalb der hochfesten Schicht, eine Schicht aus elastomerem Material, wie Gummi, Silikonkautschuk od.dgl. vorgesehen ist, und die Aufnahmeteile, bei montierter Bindung, über die Oberseite des Ski vorstehen. Bei dieser erfindungsgemäßen Ausgestaltung wird aus einem Stande der Technik ausgegangen, wie er durch die US-PS 2,526.137 geoffenbart ist. Bei dieser bekannten Ausführung sind allerdings die Aufnahmeteile mittels einer gemeinsamen Platte am Untergurt festgehalten, wobei die elastische Schicht entlang des gesamten Skikörpers vorgesehen ist und eigentlich keine dämpfende Lagerung der Skibindung gewährleistet. Dies aus dem Grund, weil durch Anziehen der Befestigungselemente, die offensichtlich Schraubenmuttern oder Schrauben mit Innengewinde sein müßten, die gesamte elastische Schicht im Bindungsbereich durch die Schrauben zusammenpreßbar ist. Wenn hingegen die Schrauben nicht fest angezogen werden, so ist ein Lockern und Ausleiern der Halterungen der Bindungsteile zu befürchten.

Auch hier soll gemäß der Erfindung Abhilfe geschaffen werden, die durch die kennzeichnenden Merkmale des Anspruches 7 erreicht wird. Dadurch, daß der Distanzhalter in Form eines Ringes ausgebildet ist, welcher auf den über die Oberseite des Ski ragenden Abschnitt des Aufnahmeteiles aufliegt, wird die Höhe der Distanzhülse wesentlich verringert, wodurch der für die Anordnung der Einlage erforderliche Raum in der Buchse kleiner gehalten werden kann und dadurch die Abmessungen der Buchse verringert werden können. Dies trägt zu kleineren Ausnehmungen im Körper des Ski bei.

Dabei kann erfindungsgemäß und nach den Merkmalen des Anspruches 8 der Ring über den Gewindeabschnitt gleitend mit einem größeren Innendurchmesser versehen sein, wobei dieser Ring auf einem verbreiterten Schaftabschnitt des Aufnahmeteiles aufliegt. Der Schaftteil des Aufnahmeteiles ist zwar in diesem Fall mit einem größeren Durchmesser zu gestalten, demgegenüber verringern sich die Kosten bei der Herstellung des Ringes. Nach Anspruch 9 ist der Distanzhalter als ein Ring mit einem Innengewinde ausgebildet, welcher auf dem Gewindeabschnitt jedes zylindrischen Aufnahmeteiles aufschraubbar ist. Dadurch vereinfacht sich die Herstellung der Aufnahmeteile.

Die Merkmale des Anspruches 10 gewährleisten bei jeder Ausgestaltung eine Verdrehsicherung der hochfesten Schicht.

Weitere Vorteile, Einzelheiten und erfindungsgemäße Merkmale ergeben sich anhand der Zeichnung, die mehrere Ausführungsbeispiele darstellt. Hiebei zeigen: Fig.1 einen Querschnitt durch eine erste Ausführungsform der Erfindung, Fig.2 einen Querschnitt eines Details aus Fig.1 in vergrößertem Maßstab und Fig.3 eine dazugehörige Draufsicht. In Fig.4 ist ein Querschnitt nach der Linie IV-IV in Fig.2 wiedergegeben. Fig.5 ist ein Querschnitt einer weiteren Ausführung eines Details ähnlich der Fig.2. Eine dazugehörige Draufsicht zeigt Fig.6. Fig.7-9 zeigen Details weiterer Varianten der erfindungsgemäßen Ausgestaltung im Schaubild. Fig.10 ist ein Teilschnitt der verschraubten Ausführung nach Fig.9. Fig.11 gibt eine Abwandlung hiezu dar. Fig.12 und 14 sind weitere Abwandlungen von Details in Explosionsdarstellung und Fig.13 ein Querschnitt ähnlich der Fig.1 mit dem Detail nach Fig.12.

In Fig.1 ist ein Ski mit 1 bezeichnet. Er besitzt einen Kern 2, der an seiner Oberseite durch einen Obergurt 3 und an seiner Unterseite durch einen Untergurt 4 abgedeckt ist. An die Schmalseitenflächen des Kernes 2 sind Seitenwangen 5 angesetzt. Der Aufbau eines derartigen Ski ist an sich bekannt und bildet keinen Gegenstand der vorliegenden Erfindung.

Im Kern 2 des Ski 1 sind in entsprechenden Bohrungen 6 bespielsweise metallische Buchsen 7 eingeschraubt. Wie aus den Fig.1,2 und 3 hervorgeht, ist die obere Seite der Buchse 7 offen und ist mit einem Deckel 8 fest verbunden, im vorliegenden Ausführungsbeispiel verschraubt. Der Deckel 8 weist, wie aus den Figuren 2 und 3 erkennbar ist, eine Bohrung 8a zur Aufnahme von später noch zu beschreibenden Befestigungsschrauben, sowie schlitzförmige Ausnehmungen 8b zur Aufnahme eines geeigneten Werkzeuges auf.

Im Hohlraum jeder Buchse 7 ist in dieser Ausführung eine drei Schichten 9,10 und 11 aufweisende Einlage 9,10,11 vorgesehen. Dabei ist die obere und die untere Schicht 9 und 10 jeweils aus einem elastomeren Material mit viskoelastischen Eigenschaften, wie z.B. Gummi od. Silikonkautschuk, hergestellt. Zwischen diesen Schichten 9 und 10 ist eine Schicht 11 aus einem hochfesten Material, z.B. Metall, vorgesehen.

Gemäß Fig.1 ist eine als Metallschraube 12 gestaltete Befestigungsschraube einer Grundplatte 13 einer angedeuteten Skibindung 15 mit der hochfesten Schicht 11 verschraubt, so daß die Skibindung 15 fest in dem Ski 1 verankert ist. Geführt wird die Metallschraube 12 in einer Distanzhülse 14, welche eine weitere elastische Schicht 16 auf der Skioberseite 1a, den Deckel 8 der Buchse 7 mit Spiel und die obere elastische Schicht 9 im Hohlraum der Buchse 7 durchsetzt, sich auf der hochfesten Schicht 11 abstützt und über die Skioberseite 1a vorsteht.

Fig.2 und 4 zeigen eine mögliche Maßnahme um die hochfeste Schicht 11 gegen Verdrehen bei der Montage zu sichern. Die hochfeste Schicht 11 besitzt hiefür zumindest einen Ansatz 11a, welcher mit einer Nut 7a der Buchse 7 korrespondiert.

In Fig.1 befinden sich alle dargestellten Elemente in Ruhestellung. Auf welligen Pisten entstehen Stöße, die über die Skibindung 15 auf den Skifahrer übertragen werden. Diese Stöße werden jedoch durch Komprimieren der elastischen Schicht 9,10 im zylindrischen Hohlraum der Buchse 7 und der elastischen Schicht 16 auf der Skioberfläche 1a weitgehend absorbiert.

Fig.5 und 6 zeigen eine weitere mögliche Ausgestaltungsform der Buchse 7'. Dabei ist die Buchse 7' an ihrer Unterseite offen und ist mittels eines Bodendeckels (einer Bodenabdeckung) 18', z.B. aus Kunststoff, verschließbar. Die obere Seite der Buchse 7' ist mit einer Bohrung 7'c, entsprechend dem Deckel 8 nach Fig.2, und mit zwei Ausnehmungen 7'b zur Aufnahme eines Werkzeuges versehen. Die Anordnung der Einlagen und der Verdrehsicherung erfolgt ebenfalls wie nach Fig.2.

Fig.7 ist eine weitere Ausführungsform der Einlage 11', bei der die Distanzhülse 14' mit dieser fest verbunden, z.B. verschweißt, ist.

Die Figuren 8,9,10 und 11 zeigen Ausführungsformen, bei welchen die als Metallschraube 12,12',12'' ausgebildete Befestigungsschraube mit ihrem Gewinde jeweils mit einem kreiszylindrisch ausgestalteten Aufnahmeteil 17,17',17'' verschraubt ist, welch' letzterer mit der hochfesten Schicht fest verbunden ist.

Fig.8 zeigt demnach die hochfeste Schicht 11', welche hier mit dem als kreiszylindrisch ausgestalteten Aufnahmeteil 17, der gleichzeitig als Distanzhülse 14'' dient, fest verbunden ist. Die Metallschraube 12 wird mit dem Innengewinde 17a des Aufnahmeteils 17 verschraubt.

In den Figuren 9,10 und 11 ist der kreiszylindrische Aufnahmeteil 17',17'' mit einem Außengewinde 17'a,17''a versehen, welches mit dem Innengewinde 12'a,12''a einer Hülsenschraube 12',12'' verschraubt ist. Bei der Ausgestaltung nach den Figuren 9 und 10 erstreckt sich das Innengewinde 12'a über den gesamten Hohlraum der Hülsenschraube 12'. Dabei ist der Aufnahmeteil 17' derart ausgestaltet, daß der Durchmesser seines unteren, gewindefreien Abschnittes gleich oder kleiner ist als der Innendurchmesser des Gewindes 17a. Bei einer Befestigungsschraube 12'' nach Fig.11 weist der untere, gewindefreie Abschnitt einen Durchmesser auf, der gleich, vorzugsweise größer ist als der Außendurchmesser des Gewindes 12''a. Dabei bildet der Schaft dieser Hülsenschraube 12',12'' gleichzeitig die Distanzhülse 14''',14^{IV}, wenn diese bei der Montage so lange verdreht wird, bis sie mit ihrer unteren Stirnseite auf der hochfesten Schicht 11' aufsitzt, wobei eine auf der Skioberseite angeordnete elastische Schicht komprimiert wird (vgl.die Schicht 16 in Fig.13).

Gemäß Fig.12 ist die hochfeste Schicht 11' mit einem zylindrisch ausgebildeten Aufnahmeteil 17''', welcher ein Gewinde 17'''a aufweist, fest verbunden. Dabei ist der Außendurchmesser des das Gewinde 17'''a tragenden Abschnittes des Aufnahmeteiles 17''' kleiner als jener des darunterliegenden, verbreiterten Schaftabschnittes 17'''b. Auf dem sich dadurch ergebenden Absatz auf der Stirnseite 17'''c läßt sich nun ein Distanzring 14^{V} auflegen.

Fig.13 zeigt die Ausgestaltung nach Fig.12 in montiertem Zustand. Der mit der hochfesten Schicht 11' fest verbundene Aufnahmeteil 17''' durchdringt die obere viskoelastische Schicht 9, den Deckel 8 der Buchse 7 mit Spiel, die auf der Skioberfläche 1a angeordnete viskoelastische Schicht 16, den Distanzring 14^{V}, die Grundplatte 13' einer nicht dargestellten Skibindung und wird mit einer Mutter 19 verschraubt. Dadurch wird ein für die Dämpfung der Stöße, welche beim Skifahren entstehen, notwendiger Abstand zwischen Grundplatte 13 und der Skioberfläche 1a, festgelegt (definiert). Fig.14 stellt eine weitere Ausführungsform des Distanzringes 14^{VI} dar. Dabei hat der Distanzring 14^{VI} ein Innengewinde 14^{VI}a und wird mit dem zylindrischen Aufnahmeteil 17'' bis zu seinem Gewindeauslauf 17''d verschraubt, womit die Lage des Distanzringes 14^{VI} definiert ist. Auch bei dieser Ausführung ist der Aufnahmeteil 17'' mit der hochfesten Schicht 11' verbunden und wird bei der Montage mit einer Mutter verschraubt.

Alle angeführten Ausführungen können wahlweise mit einer Buchse 7 nach den Figuren 2 bis 4 oder einer Buchse 7' nach den Figuren 5 und 6 kombiniert werden.

Die Erfindung ist nicht auf die dargestellten und beschriebenen Ausführungsformen beschränkt. So kann die Einlage aus mehr als drei Schichten aufgebaut sein, wobei in der Wahl der Materialien dem Konstrukteur nach Bedarf freie Hand gegeben wird. Weiters können anstelle von Metallbuchsen Buchsen aus einem geeigneten Kunststoffmaterial oder Holz verwendet werden. Eine andere Möglichkeit ergibt sich durch einen mehrschichtigen Aufbau der Schicht aus einem hochfesten Material.

Auch für die Verdrehsicherungen bieten sich andere, nicht dargestellte formschlüssige Lösungen an. Beispielsweise kann die hochfeste Schicht statt zylindrisch auch viereckig ausgestaltet sein und mit einem entsprechend ausgebildeten Hohlraum der Buchse zusammenwirken.

## Patentansprüche

1. Ski (1) mit einem Stoßdämpfer zur Befestigung von Skibindungen (15), wobei der Ski (1) einen Kern (2) und einen Obergurt (3) und die Skibindung (15) eine Grund- bzw. Bindungsplatte (13) mit Aufnahmestellen für als Metallschrauben ausgebildete Befestigungsschrauben (12) aufweist, und wobei in einer Ausnehmung (6) des Kerns (2) mindestens eine die Schrauben (12) aufnehmende und verankernde Einlage (9,10,11) vorgesehen ist, welche durch zumindest eine Schicht (11) aus hochfestem Material, wie z.B. aus einer Metallschicht, vorzugsweise aus einer Aluminiumlegierung und/oder aus GFK-Gewebelaminaten, gebildet ist, wobei jede Einlage (9,10,11) außer der hochfesten Schicht mindestens eine, vorzugsweise über dieser angeordnete Schicht (9) aus elastomerem Material, wie Gummi, Silikonkautschuk od.dgl. aufweist, und wobei mindestens eine Distanzhülse (14) vorgesehen ist, welche bei auf dem Ski (1) montierter Skibindung (15) sich auf der hochfesten Schicht (11) abstützt und die Schicht (9) aus elastomerem Material sowie den Obergurt (3) des Ski (1), zumindest letzteren mit Spiel, durchsetzt und die Distanzhülse (14) über die Oberseite des Ski (1) vorsteht und die Skibindung (15), insbesondere deren Grund- bzw. Bindungsplatte (13), in einem Abstand von der Oberseite des Ski (1) hält, dadurch gekennzeichnet, daß die Einlage (9,10,11) in einer Buchse (7,7') mit glatter Innenwand untergebracht ist, welche Buchse (7,7') an ihrer Außenwand mit zum Verankern geeigneten Mitteln versehen ist, und daß jede Ausnehmung im Kern (2) des Ski (1) als eine Bohrung (6) ausgebildet ist, in welcher die Buchse (7,7') festlegbar ist (Fig.1-11).

2. Ski mit einem Stoßdämpfer nach Anspruch 1, dadurch gekennzeichnet, daß die Buchse (7) zum Einsetzen der Einlage (9,10,11) an ihrer Oberseite offen und mittels eines Deckels (8) verschließbar ist, wobei der Deckel (8) mit dem oberen freien Endbereich der Buchse (7) fest verbunden, beispielsweise verschraubt, ist, und daß der Deckel (8) mit einer Bohrung (8a) zum Einführen der Metallschraübe (12) und mit mindestens einer Ausnehmung (8b) zum Einsetzen eines Werkzeuges versehen ist (Fig.2 und 3).

3. Ski mit einem Stoßdämpfer nach Anspruch 1, dadurch gekennzeichnet, daß die Buchse (7') zur Aufnahme der Einlage (9,10,11) eine offene Unterseite aufweist, daß die Unterseite der Buchse (7') mittels einer Bodenabdeckung (18) verschließbar ist, daß bei in den Ski (1) eingesetzter Buchse (7') die Metallschraube (12) durch eine Öffnung (7'c) von oben her in die Buchse (7') einführbar und mit der hochfesten Schicht (11) verschraubbar ist, und daß die Buchse (7') an ihrer Oberseite mit mindestens einer Ausnehmung (7'b) zum Einsetzen eines Werkzeuges versehen ist (Fig.5 und 6).

4. Ski mit einem Stoßdämpfer nach einem der Ansprüche 1 bis 3, dadurch gekennzeichnet, daß die Distanzhülse (14') mit der aus hochfestem Material bestehenden Schicht (11') fest verbunden ist, und daß das Gegengewinde für die Metallschraube (12) in der als Scheibe ausgebildeten Schicht (11') aus hochfestem Material ausgebildet ist (Fig.7).

5. Ski mit einem Stoßdämpfer nach Anspruch 1 bis 3, dadurch gekennzeichnet, daß die Distanzhülse (14'') mit der aus hochfestem Material bestehenden Schicht (11') fest verbunden ist, daß der zylindrische Aufnahmeteil (17) ein Innengewinde (17a) aufweist, mit welchem die Metallschraube (12) verschraubbar ist, und daß die Distanzhülse (14'') durch die Mantelfläche des zylindrischen Aufnahmeteiles (17) gebildet ist (Fig.8).

6. Ski mit einem Stoßdämpfer nach einem der Ansprüche 1 bis 3, dadurch gekennzeichnet, daß der zylindrische Aufnahmeteil (17',17'') ein Außengewinde (17'a,17''a) aufweist, mit welchem eine Hülsenschraube (12',12'')verschraubbar ist, und daß bei auf der hochfesten Schicht aufgesitzender Hülsenschraube (12') mit ihrem Schaft, welcher auch eine zwischen der Skioberseite (1a) un der Grund- bzw. Bindungsplatte (13) vorgesehene viskoelastische Schicht (16) durchsetzt, und die Distanzhülse (14''',14^{IV}) bildet (Fig.9-11).

7. Ski mit einem Stoßdämpfer zur Befestigung von Skibindungen (15), wobei der Ski (1) einen Kern (2) und einen Obergurt (3) und die Skibindung (15) eine Grund- bzw. Bindungsplatte (13) mit Aufnahmestellen für Befestigungselemente aufweist, und wobei in einer Ausnehmung (6) des Ski mindestens eine Einlage (9,10,11') vorgesehen ist, welche zylindrisch ausgestaltete Aufnahmeteile für die Befestigungselemente aufweist, wobei die Einlage (9,10,11') durch zumindest eine Schicht (11') aus hochfestem Material, wie z.B. aus einer Metallschicht, gebildet ist, wobei im Inneren des Ski (1) zumindest oberhalb der hochfesten Schicht (11'), eine Schicht (9) aus elastomerem Material, wie Gummi, Silikonkautschuk od.dgl. vorgesehen ist, und die Aufnahmeteile, bei montierter Bindung, über die Oberseite des Ski (1) vorstehen, dadurch gekennzeichnet, daß die Einlage (9,10,11') in einer Buchse (7) mit glatter Innenwand untergebracht ist, welche Buchse (7) an ihrer Außenwand mit zum Verankern geeigneten Mitteln versehen ist und welche Buchse (7) in einer im Kern des Ski (1) als eine Bohrung (6) ausgebildete Aussparung eingesetzt und in der Bohrung (6) verankert, insbesondere mit dieser Bohrung (6) verschraubt ist, daß der Aufnahmeteil (17''') mit der hochfesten Schicht (11') fest verbunden ist, und daß der über die Oberseite (1a) des Ski (1) ragende Abschnitt des Aufnahmeteils (17'',17''') eine in Form eines Ringes ausgestaltete Distanzhalter (14^{V},14^{VI}) trägt, welcher die Grund- bzw. Bindungsplatte (13) der Skibindung (15) in einem definierten Abstand von der Oberseite (1a) des Ski (1) hält (Fig.12-14).

8. Ski mit einem Stoßdämpfer nach Anspruch 7, dadurch gekennzeichnet, daß der Distanzhalter (14^{V}) als ein Ring mit einem Innendurchmesser ausgebildet ist, der größer als der Außendurchmesser des Gewindes (17'''a) des Aufnahmeteiles (17''') ist, und daß der Ring, im montierten Zustand der Skibindung (15), auf der Stirnseite (17'''c) eines verbreiterten Schaftabschnittes (17'''b) des Aufnahmeteiles (17''') aufliegt (Fig.12 und 13).

9. Ski mit einem Stoßdämpfer nach Anspruch 7, dadurch gekennzeichnet, daß der Distanzhalter (14^{VI}) als ein Ring mit einem Innengewinde (14^{VI}a) ausgebildet ist, welcher auf dem über die Oberseite (1a) des Ski (1) ragenden Gewindeabschnitt jedes zylindrischen Aufnahmeteiles (17'') aufgeschraubt ist (Fig.14).

10. Ski mit einem Stoßdämpfer nach einem der Ansprüche 1 bis 9, dadurch gekennzeichnet, daß die als Scheibe ausgebildete Schicht (11) aus hochfestem Material einen Ansatz (11a) aufweist, welche mit einer korrespondierenden Nut (7a) in der Seitenwand der Buchse (7) im Eingriff steht (Fig.2 und 4).

## Claims

1. A ski (1) having a shock absorber for mounting a ski binding (15) thereon, said ski (1) comprising a core (2) and an upper chord (3), and said ski binding (15), a base plate or binding plate (13), respectively, with mounting locations for mounting screws (12) formed as metal screws, at least one insert (9, 10, 11) for receiving and anchoring said screws (12) being provided in a cavity (6) of said core (2), said insert (9, 10, 11) comprising at least one layer (11) of a high-strength material, for instance a metal layer, preferably of an aluminum alloy, and/or formed of glass fibre reinforced resin laminates, each said insert (9, 10, 11) being provided, in addition to said high-strength layer and preferably disposed thereabove, with at least one layer (9) of an elastomer material such as rubber, silicone rubber or the like, there being provided at least one spacer sleeve (14) taking support, when said ski binding (15) is mounted on said ski (1), on said high-strength layer (11), and extending through said elastomer layer (9) and said upper chord (3) of said ski (1), with some play at least in the later, said spacer sleeve (14) projecting above the top face of said ski (1) to support said ski binding (15), specifically the base plate or binding plate (13) thereof, at a distance above the top face of said ski (1), characterized in that said insert (9, 10, 11) is accommodated in a bushing (7, 7') having a smooth interior wall surface and being provided on its outer wall with suitable anchoring means, each said cavity in said core (2) of said ski (1) being formed as a bore (6) adapted to have said bushing (7, 7') fixedly anchored therein (figs. 1-11).

2. A ski having a shock absorber according to claim 1, characterized in that said bushing (7) has an open top for the introduction of said insert (9, 10, 11), and is adapted to be closed by a lid (8) fixedly connected, as by being screw-threaded, to the upper free end portion of said bushing (7), and that said lid (8) is formed with a bore (8a) for the insertion of said metal screw (12), and with at least one recess (8b) for the engagement of a tool (figs. 1 and 2).

3. A ski having a shock absorber according to claim 1, characterized in that said bushing (7') has an open bottom for the introduction of said insert (9, 10, 11), that said open bottom of said bushing (7') is adapted to be closed by a bottom cover (18), that said metal screw (12) is adapted, when said bushing (7') is inserted in said ski (1), to be introduced into said bushing (7') from above through an opening (7'c) therein, and to be screw-connected to said high-strength layer (11), and that said bushing (7') has its top face provided with at least one recess (7'b) for the engagement of a tool (figs. 5 and 6).

4. A ski having a shock absorber according to any of claims 1 to 3, characterized in that said spacer sleeve (14') is fixedly connected to said high-strength layer (11'), and that the counterthreads for said metal screw (12) are formed in said high-strength layer (11') configured as a disc of a high-strength material (fig. 7).

5. A ski having a shock absorber according to any of claims 1 to 3, characterized in that said spacer sleeve (14'') is fixedly connected to said high-strength layer (11'), that a cylindrical receiving member (17) is formed with internal threads (17a) for threaded engagement with said metal screw (12), and that said spacer sleeve (14'') is formed by the circumferential surface of said cylindical receiving member (17) (fig. 8).

6. A ski having a shock absorber according to any of claims 1 to 3, characterized in that a cylindrical receiving member (17', 17'') has external screw threads (17'a, 17''a) adapted to have a sleeve screw (12', 12'') screwed thereonto, and that when said sleeve screw (12') takes support on said high-strength layer, its shank extends through a visco-elastic layer (16) provided between the ski top face (1a) and said base plate or binding plate (13), to act as said spacer sleeve (14''', 14^{IV}) (figs. 9-11).

7. A ski having a shock absorber for mounting a ski binding (15), said ski (1) comprising a core (2) and an upper chord (3), and said ski binding (15), a base plate or binding plate (13), respectively, with mounting locations for fastener elements, there being provided in a cavity (6) of said ski at least one insert (9, 10, 11') comprising cylindrically configured receiving members for said fastener elements, said insert (9, 10, 11') comprising at least one layer (11') of a high-strength material, for instance a metal layer, there being provided within said ski (1) and at least above said high-strength layer (11'), a layer (9) of an elastomer material such as rubber, silicone rubber or the like, with said receiving members projecting above the top face of said ski (1) in the mounted state of said binding, characterized in that said insert (9, 10, 11') is accommodated in a bushing (7) having a smooth interior wall surface and provided on its outer wall surface with suitable anchoring means, said bushing (7) being inserted into a cavity formed as a bore (6) in the core of said ski (1), and anchored in said bore (6), specifically by being screw-threaded into said bore (6), and that the portion of said receiving member (17'', 17''') projecting above the top face (1a) of said ski (1) carries a spacer (14^{V}, 14^{VI}) shaped as a ring and acting to support said base plate or binding plate (13), respectively, of said ski binding (15) at a defined distance above the top face (1a) of said ski (1) (figs. 12 - 14).

8. A ski having a shock absorber according to claim 7, characterized in that said spacer (14^{V}) is formed as a ring having an interior diameter greater than the outer diameter of the screw threads (17'''a) of said receiving member (17'''), and that, in the mounted state of said ski binding (15), said ring takes support on the end face (17'''c) of an enlarged shank section (17'''b) of said receiving member (17''') (figs. 12,13).

9. A ski having a shock absorber according to claim 7, characterized in that said spacer (14^{VI}) is formed as a ring having internal screw threads (14^{VI}a) and threaded onto a screw-threaded section of a respective cylindrical receiving member (17'') projecting above the top face (1a) of said ski (1) (fig. 14).

10. A ski having a shock absorber according to any of claims 1 to 9, characterized in that said disc-shaped high-strength material layer (11) is formed with a projection (11a) engaged in a corresponding groove (7a) in the sidewall of said bushing (7) (figs. 2 and 4).

## Revendications

1. Ski (1) muni d'un amortisseur en vue de l'assujettissement de fixations de ski (15), le ski (1) présentant un noyau (2) et une membrure supérieure (3), et la fixation de ski (15) comportant une plaque respective (13) d'embase ou de fixation, dotée de zones réceptrices pour des vis d'assujettissement (12) conçues comme des vis métalliques ; ski dans lequel est prévue, dans un évidement (6) du noyau (2), au moins une pièce intégrée (9, 10, 11) qui reçoit et ancre les vis (12), et est formée par au moins une couche (11) en un matériau de haute robustesse, comme par exemple une couche métallique, de préférence un alliage d'aluminium et/ou des laminats tissés en matière plastique renforcée par fibres de verre ; dans lequel chaque pièce intégrée (9, 10, 11) présente, outre la couche de haute robustesse, au moins une couche (9) de préférence sus-jacente, en un matériau élastomère tel que du caoutchouc, du caoutchouc siliconé ou matériau similaire ; dans lequel est prévue au moins une douille d'espacement (14) qui, lorsque la fixation de ski (15) est montée sur le ski (1), prend appui sur la couche (11) de haute robustesse et traverse la couche (9) en un matériau élastomère, ainsi que la membrure supérieure (3) du ski (1), au moins avec jeu concernant cette dernière ; et dans lequel la douille d'espacement (14) fait saillie au-delà de la face supérieure du ski (1) et maintient la fixation de ski (15), notamment la plaque respective (13) d'embase ou de fixation de cette dernière, à distance de la face supérieure du ski (1), caractérisé par le fait que la pièce intégrée (9, 10, 11) est logée dans une cuvette (7, 7') à paroi interne lisse, laquelle cuvette (7, 7') est pourvue, sur sa paroi externe, de moyens se prêtant à l'ancrage ; et par le fait que chaque évidement ménagé dans le noyau (2) du ski (1) est réalisé sous la forme d'un perçage (6) dans lequel la cuvette (7, 7') peut être verrouillée à demeure (figures 1-11).

2. Ski muni d'un amortisseur, selon la revendication 1, caractérisé par le fait que la cuvette (7) est ouverte à sa face supérieure, en vue de l'engagement de la pièce intégrée (9, 10, 11), et peut être obturée au moyen d'un couvercle (8), ledit couvercle (8) étant relié rigidement, par exemple par vissage, à la région extrême supérieure libre de la cuvette (7) ; et par le fait que le couvercle (8) est muni d'un perçage (8a) pour l'introduction de la vis métallique (12), et d'au moins un évidement (8b) pour l'insertion d'un outil (figures 2 et 3).

3. Ski muni d'un amortisseur, selon la revendication 1, caractérisé par le fait que la cuvette (7') comporte une face inférieure ouverte en vue de recevoir la pièce intégrée (9, 10, 11) ; par le fait que la face inférieure de la cuvette (7') peut être obturée au moyen d'une obturation de fond (18) ; par le fait que, lorsque la cuvette (7') est engagée dans le ski (1), la vis métallique (12) peut être introduite dans la cuvette (7') de haut en bas, à travers un orifice (7'c), et peut être assujettie par vissage à la couche (11) de haute robustesse ; et par le fait que la cuvette (7') est dotée, à sa face supérieure, d'au moins un évidement (7'b) pour l'insertion d'un outil (figures 5 et 6).

4. Ski muni d'un amortisseur, selon l'une des revendications 1 à 3, caractérisé par le fait que la douille d'espacement (14') est reliée rigidement à la couche (11') constituée d'un matériau de haute robustesse ; et par le fait que le filetage complémentaire de la vis métallique (12) est façonné dans la couche (11') en un matériau de haute robustesse, réalisée sous la forme d'un disque (figure 7).

5. Ski muni d'un amortisseur, selon les revendications 1 à 3, caractérisé par le fait que la douille d'espacement (14'') est reliée rigidement à la couche (11') constituée d'un matériau de haute robustesse ; par le fait que la partie réceptrice cylindrique (17) comporte un filetage intérieur (17a) avec lequel la vis métallique (12) peut coopérer par vissage ; et par le fait que la douille d'espacement (14'') est formée par la surface d'enveloppe de la partie réceptrice cylindrique (17) (figure 8).

6. Ski muni d'un amortisseur, selon l'une des revendications 1 à 3, caractérisé par le fait que la partie réceptrice cylindrique (17', 17'') comporte un filétage extérieur (17'a, 17''a) avec lequel une cheville filetée (12', 12'') peut coopérer par vissage ; et par le fait que, lorsque la cheville filetée (12') repose sur la couche de haute robustesse, par son fût qui traverse également une couche viscoélastique (16) prévue entre la face supérieure (1a) du ski et la plaque respective (13) d'embase ou de fixation, et forme la douille d'espacement (14''', 14^{IV}) (figures 9-11).

7. Ski muni d'un amortisseur en vue de l'assujettissement de fixations de ski (15), le ski (1) présentant un noyau (2) et une membrure supérieure (3), et la fixation de ski (15) comportant une plaque respective (13) d'embase ou de fixation, dotée de zones réceptrices pour des éléments d'assujettissement ; ski dans lequel est prévue, dans un évidement (6) dudit ski, au moins une pièce intégrée (9, 10, 11') qui possède, pour les éléments d'assujettissement, des parties réceptrices de réalisation cylindrique, la pièce intégrée (9, 10, 11') étant formée par au moins une couche (11') en un matériau de haute robustesse, comme par exemple d'une couche métallique ; dans lequel est prévue à l'intérieur du ski (1), au moins au-dessus de la couche (11') de haute robustesse, une couche (9) en un matériau élastomère tel que du caoutchouc, du caoutchouc siliconé ou un matériau similaire ; et dans lequel les parties réceptrices font saillie au-delà de la face supérieure du ski (1) lorsque la fixation est montée, caractérisé par le fait que la pièce intégrée (9, 10, 11') est logée dans une cuvette (7) à paroi interne lisse, laquelle cuvette (7) est pourvue, sur sa paroi externe, de moyens se prêtant à l'ancrage, et laquelle cuvette (7) est engagée dans une échancrure revêtant la forme d'un perçage (6) dans le noyau du ski (1), et est ancrée dans le perçage (6), en étant notamment vissée dans ce perçage (6) ; par le fait que la partie réceptrice (17''') est reliée rigidement à la couche (11') de haute robustesse ; et par le fait que la région de la partie réceptrice (17'', 17'''), faisant saillie au-delà de la face supérieure (1a) du ski (1), porte un organe d'espacement (14^{V}, 14^{VI}) qui revêt la forme d'un anneau et maintient la plaque respective (13) d'embase ou de fixation de la fixation de ski (15) à une distance bien définie de la face supérieure (1a) du ski (1) (figures 12-14).

8. Ski muni d'un amortisseur, selon la revendication 7, caractérisé par le fait que l'organe d'espacement (14^{V}) est réalisé sous la forme d'un anneau présentant un diamètre interne plus grand que le diamètre externe du filetage (17'''a) de la partie réceptrice (17''') ; et par le fait que, à l'état monté de la fixation de ski (15), l'anneau repose sur la face extrême (17'''c) d'une zone de fût élargie (17'''b) de la partie réceptrice (17''') (figures 12 et 13).

9. Ski muni d'un amortisseur, selon la revendication 7, caractérisé par le fait que l'organe d'espacement (14^{VI}) est réalisé sous la forme d'un anneau à filetage intérieur (14^{VI}a) vissé sur la zone filetée de chaque partie réceptrice cylindrique (17''), qui fait saillie au-delà de la face supérieure (1a) du ski (1) (figure 14).

10. Ski muni d'un amortisseur, selon l'une des revendications 1 à 9, caractérisé par le fait que la couche (11) en un matériau de haute robustesse, réalisée sous la forme d'un disque, comporte un appendice (11a) en prise avec une gorge correspondante (7a) pratiquée dans la paroi latérale de la cuvette (7) (figures 2 et 4).
